# FASCICULE DE BREVET EUROPEEN

(11) **EP 0 145 575 B1**
(45) Date de publication et mention de la délivrance du brevet: **16.03.1988**
(21) Numéro de dépôt: 84402395.2
(22) Date de dépôt: 23.11.1984
(51) Int. Cl.: E05C 17/52

(54) **Dispositif de retenue de porte, notamment pour portes de véhicules automobiles**
Türhalter insbesondere für Kraftfahrzeugtüren
Door holding device, especially for cars

(30) Priorité: 05.12.1983 FR 8319416
(43) Date de publication de la demande: 19.06.1985
(73) Titulaire: AUTOMOBILES CITROEN, 92200 Neuilly-sur-Seine (FR); AUTOMOBILES PEUGEOT, 75116 Paris (FR)
(72) Inventeur: Fabre, Eric, F-91570 Bievres (FR)
(74) Mandataire: Durand, Yves Armand Louis

(56) Documents cités:
- DE-A- 1 804 827
- FR-A- 2 343 111
- FR-A- 2 388 968

## Description

La présente invention a essentiellement pour objet un dispositif de retenue de porte en position d'ouverture.

On a déjà proposé des dispositifs de retenue, notamment pour portes de véhicules automobiles, qui permettent le maintien en position ouverte de la porte afin de faciliter l'accès ou l'évacuation de l'habitacle du véhicule.

Ces dispositifs opposent lors de la fermeture de la porte une certaine résistance en début de fermeture de la porte à partir de sa pleine ouverture. Ils comprennent par exemple un élément élastiquement déformable associé à la porte ou à l'encadrement de cette porte, et qui peut être comprimé lors du mouvement de la porte pour créer un point dur qui, après franchissement, permet notamment le maintien de la porte en position de pleine ouverture.

Toutefois, les dispositifs du genre ci-dessus et téls que décrits par exemple dans le FR-A-2339043 présentent un certain nombre d'inconvénients. Ils sont d'une manière générale, compliqués, fragiles et sensibles à l'usure, si bien qu'à la longue leur fiabilité est loin d'être satisfaisante.

La présente invention a pour but de remédier notamment aux inconvéniens ci-dessus en proposant un dispositif de retenue de porte perfectionné, qui est d'une conception mécanique particulièrement simple et robuste, et qui de plus présente une excellente fiabilité de fonctionnement même après un temps très long, c'est-à-dire après un très grand nombre de mouvements de pivotement de la porte autour de ses charnières.

A cet effet, l'invention a pour objet un dispositif de retenue de porte, applicable notamment aux portes d'un véhicule automobile, et du type comprenant un élément élastiquement déformable associé à ladite porte ou à l'encadrement de cette porte et qui peut être comprimé lors du mouvement de la porte pour créer un point dur qui, après franchissement, permet notamment le maintien de la porte en position de pleine ouverture, ce dispositif étant essentiellement caractérisé en ce que l'élément élastiquement déformable comprend une première partie montée de manière ajustable dans un socle et une deuxième partie coiffée par un organe de friction prenant appui par glissement et sans roulement sur l'encadrement si le socle est solidaire de la porte, ou bien sur la porte si le socle est solidaire de l'encadrement.

On précisera encore ici que, suivant une autre caractéristique de l'invention, le socle précité comprend une portion formant boîtier tubulaire dans lequel est logée la première partie précitée de l'élément élastiquement déformable. ,

Selon encore une autre caractéristique de, l'invention, l'organe de friction associé à l'élément élastiquement déformable est attelé ou non au socle précité.

Suivant un exemple de réalisation, l'orange de friction est constitué par une languette articulée sur le socle et constituée de préférence par deux volets successifs articulés entre deux. Le socle et la languette sont avantageusement réalisés en une seule pièce moulée en matériau synthétique, tandis que les articulations de la languette sont obtenues par un amincissement de matière.

On notera encore ici que le socle précité peut comporter des butées de limitation du débattement de la languette.

Suivant un autre mode de réalisation, l'organe de friction est constitué par un pion indépendant du socle et fixé par clippage ou analogue en bout de la deuxième partie précitée de l'élément élastiquement déformable.

Le pion précité comporte de préférence un agencement cruciforme de cloisons permettant son verrouillage en rotation dans l'élément élastiquement déformable.

Suivant encore une autre caractéristique de l'invention, l'ajustage ou le réglage de l'élément élastiquement déformable dans le boîtier tubulaire du socle est obtenu par une rampe hélicoïdale.

On ajoutera encore ici que, suivant une réalisation préférée, l'élément élastiquement déformable est constitué par un bloc sensiblement cylindrique en un matériau élastomère, caoutchouteux ou analogue qui, après montage, fait saillie du socle pour ainsi procurer une zone de compression par l'intermédiaire de l'organe de friction interposé entre ce bloc et la porte ou bien l'encadrement de cette porte suivant le montage du socle sur l'un ou l'autre de ces deux éléments.

Mais d'autres caractéristiques et avantages de l'invention apparaîtront mieux dans la description détaillée qui suit et sse réfère aux dessins annexés, donnés uniquement à titre d'exemple, et dans lesquels :

Les figures 1 et 2 sont des vues en perspective, suivant deux angles différents, d'une première réalisation de dispositif de retenue de porte, conforme aux principes de l'invention;

La figure 3 est une vue en perspective du dispositif des figures 1 et 2, lequel est équipé de butées de limitation du débattement de la languette associée au socle;

Les figures 4 et 5 sont des vues schématiques du dispsitif en position montée sur une porte, la figure 4 montrant cette porte en position fermée, et la figure 5 illustrant le franchissement du point dur lorsqu'on ouvre ou on ferme la porte;

La figure 6 est une vue en perspective éclatée d'un autre mode de réalisation du dispositif conforme à l'invention;

La figure 7 est une vue en coupe verticale partielle de ce dispositif, et

La figure 8 illustre schématiquement diverses positions d'une porte équipée du dispositif des figures 6 et 7, par rapport à la structure d'encadrement de cette porte.

Suivant l'exemple de réalisation représenté sur les figures 1 à 5, un dispositif de retenue de porte conforme à l'invention comprend essentiellement un socle 1 dans lequel est monté de manière réglable un élément 2 élastiquement déformable et réalisé par exemple en élastomètre ou en caoutchouc dur.

Cet élément élastiquement déformable 2 présente par exemple la forme d'un bloc cylindrique et comporte une première partie ou extrémité inférieure 3 montée de manière réglable dans une portion 4 du socle 1 forme en quelque sorte un boîtier tubulaire, ainsi qu'une deuxième partie 5 coiffée par un organe de friction 6.

Cet organe de friction 6 est attelé au socle 1 et est constitué par une languette articulée sur ledit socle et formée de deux volets successifs 7a et 7b. Plus précisément, le volet 7a forme en quelque sorte un plateau coiffant l'extrémité supérieure 5 du bloc compression 2 et est articulé au volet 7b par un cissement de matière 6. Le volet 7b est également articulé au socle 1 par un amincissement de matière 9.

Le socle 1 et la languette formée par les volets 7a et 7b peuvent avantageusement être réalisés en une seule pièce en un matériau synthétique approprié, de sorte que les amincissements 8 et 9 viennent de moulage avec l'ensamble de la pièce.

Le socle 1 comporte une semmelle 10 avec une boutonnière 11 permettant la fixation, tandis que des nervures de fraidissement 12, bien visibles sur la figure 2, peuvent être prévues pour rigidifier le volet ou plateau 7b qui coiffe le bloc élastique 2.

Comme on le voit bien sur la figure 3, il est possible de prévoir des butées 13 qui son solidaires du socle 1 et permettent de limiter le débattement de la languette formée par les volets successifs 7a et 7b, comme on l'expliquera plus loin.

Le bloc élastiquement déformable 2 comporte sur sa périphérie une rampe hélicoïdale 2a qui coopère avec une rampe correspondante prévue à l'interieur de la portion ou boîtier tubulaire 4 du socle 1. Ainsi, par rotation du bloc 2 dans la portion 4 on pourra augmenter ou réduire sa saillie par rapport au socle, ce qui permettra par conséquent le réglage de la dureté de reponsendu bloc élastiquement déformable 2.

Comme on le voit sur les figures 4 et 5, le dispositif qui vient d'être décrit est disposé entre une porte 14, sur laquelle il est par exemple fixé, et une structure 15 d'encadrement de cette porte. Ainsi, le volet ou plateau 7a se trouve interposé entre le bloc élastique 2 et l'encadrement 15 sur lequel il prend appui.

Lorsqu'on ouvre la porte, elle pivote par rapport à l'encadrement 15, comme on le voit bien sur la figur 5, et le jeu entre la porte et l'encadrement varie. Plus précisément, lors du passage du bloc de compression 2 devant l'arête arrondie 15a de l'encadrement 15, ledit bloc va se comprimer pour créer un point dur qui disparaîtra au-delà de l'arête 15a, c'est-à-dire lorsque la porte sera en position de pleine ouverture. On remarquera ici que le volet 7a, constitué d'un matériau à coefficient de frottement approprié, encaissera partiellement l'effort tangentiel de friction sur l'encadrement 15 lors de la rotation de la porte, tandis que le volet 7b, limité en débattement par les butées 13, permettra avantageusement au volet 7a de se maintenir en position interposée entre le bloc élastique 2 et l'encadrement 15.

On comprend de tout ce qui précède que, lorsqu'on ouvre ou lorsqu'on ferme la porte, on passera par un point dur correspondant à une compression maximum du bloc élastique 2, étant bien entendu que l'effort de compression sur ledit bloc sera réduit lorsque ladite porte sera notamment en position de pleine ouverture, ce qui permettra son maintien dans une telle position.

Le mode de réalisation du dispositif de retenue conforme à l'invention et illustré par les figures 6 à 8 utilise les mêmes éléments essentiels que ceux décrits à propos de la réalisation des figures 1 à 5.

En effet, on voit que la réalisation représentée sur les figures 6 à 8 comprend un socle 1 avec semelle 10, un bloc élastiquement déformable 2 dont la partie inférieur 3 se loge dans une portion tubulaire 4 dudit socle, et dont la partie supérieure 5 est coiffée par un organe de friction 6. Comme précédemment décrit, la périphérie du bloc comprend une rampe hélicoïdale 2a coopérant avec une rampe correspondante 4a ménagée dans l'a portion tubulaire du socle 1, afin de pouvoir ajuster ou régler la saillie du bloc élastique 2.

Mais ici, l'orange de friction 6 est tout simplement constitué par un pion circulaire 16 dont la face supérieure est légèrement bombée ou convexe et dont la face inférieure comporte un petit axe central 17 muni de stries ou analogues 18 pour permettre l'accrochage par clippage ou introduction forcée à l'intérieur d'un alésage ou analogue 19 pratiqué dans l'axe du bloc élastiqument déformable 2.

Le pion circulaire 6 comporte également sur le dessous un agencement cruciforme de cloisons 20 permettant le verrouillage en rotation du pion dans le bloc 2. On a montré en 21 sur la figure 6 des fentes dans lesquelles pénètrent les 20 du pion 6.

Le fonctonnement de la réalisation qui vient d'être décrite sera brièvement expliqué en se reportant au schéma de la figure 8, car ce fonctionnement est sensiblement le même que celui de la réalisation des figures 1 à 3.

Lorsqu'on fait pivoter la porte autour de ses charnières pour l'ouvrir, le bloc élastiquement déformable 2, solidaire de là porte 14, décrit un arc de cercle et demeure en contrainte d'appui sur le profil de la structure d'encadrement 15, en passant par une position de compression maximum ou de point dur en 15a, ce après quoi le bloc 2 reprendra sensiblement sa forme initiale en position de pleine ouverture de la porte et cette dernière sera retenue dans cette position. On comprend tout cela en se reportant à la figure 8 montrant trois positions 20, 30 et 40 du bloc 2, ces positions correspondant respectivement à la position fermée, intermédiaire, et pleinement ouverte de la porte 14.

On insistera ici sur le fait que, dans les deux modes de réalisation qui ont été décrits, la compression maximum du bloc 2 créant le point dur, c'est-à-dire l'effet de retenue désiré par passage sur l'aréte 15a de l'encadrement 15, peut être réglée par la simple rotation du bloc 2 dans le réceptacle 4 du socle 1. Egalement, on pourrait prévoir un montage du socle 1 suivant une disposition inverse de celle representee, c'est-à-dire que ledit socle serait solidaire non plus de la porte, mais de la structure d'encadrement de cette porte.

C'est dire que l'invention n'est nullement limitée aux modes de réalisation décrits et illustrés qui n été donnés qu'à titre d'exemples.

Ainsi, on pourrait très bien prévoir, sans sortir du cadre de l'invention, une butée entre l'organe de friction 6 et la partie superieure du socle 1 recevant le bloc élastiquement déformable 2, ladite butée limitant la compression du bloc 2 pour une position correspondant sensiblement au passage du point dur 15a.

## Revendications

1. Dispositif de retenue de porte, applicable notamment aux portes d'un véhicule automobile, et du type comprenant un élément élastiquement déformable (2) associé à laditte porte (14) ou à l'encadrement (15) de cette porte et qui peut être comprimé lors du mouvement de la porte pour créer un pointdur qui, après franchissement, permet notamment le maintien de la porte en position de pleine ouverture, caractérisé en ce que l'élément élastiquement déformable (2) comprend une première partie (3) montée de manière ajustable dans un socle (1), et une deuxième partie (5) coiffée par un organe de friction (6) prenant appui par glissement et sans roulement sur l'encadrement (15) si le socle (1) est solidaire de la porte (14), ou bien sur la porte (14) si le socle (1) est solidaire de l'encadrement (15).

2. Dispositif selon la revendication 1, caractérisé en ce que le socle (1) comprend une partie formant boîtier tubulaire (4) dans lequel est logée la première partie précitée (3) de l'élément élastiquement déformable (2).

3. Dispositif selon la revendication 1 ou 2, caractérisé en ce que l'.orange de friction précité (6) est attelé ou non au socle précité (1).

4. Dispositif selon l'un des revendications 1 à 3, caractérisé en ce que l'orange de friction (6) est constitué par une languette articulée sur le socle (1) et formée de préférence par deux volets successifs (7a,7b) articulés entre eux.

5. Dispositif selon l'une des revendications précédentes caractérisé en ce que le socle (1) et la languette sont réalisés en une seule pièce moulée en matériau synthétique, les articulations de la languette étant obtenues par un amincissement de matière (8, 9).

6. Dispositif selon l'une des revendications précédentes, caractérisé en ce que le socle précité (1) comprend des butées (13) de limitation du débattement de la languette.

7. Dispositif selon l'une des revendications 1 à 3, caractérisé en ce que l'organe de friction (6) est constitué par un pion (16) indépendant du socle (1) et fixé, par clippage, ou analouge, en bout de la deuxième partie précitée (5) de l'élément élastiquement déformable (2).

8. Dispositif selon la revendication 7, caractérisé en ce que le pion précité (16) comporte un agencement cruciforme de cloisons (20) permettant son verrouilage en rotation, dans l'élément élastiquement déformable (2).

9. Dispositif selon l'une des revendications précédentes, caractérisé en ce que l'ajustage de l'élément élastiquement déformable (2) dans le boîtier tubulaire (4) du socle 1 est obtenu par une rampe hélicoïdale (2a, 4a).

10. Dispositif selon l'une des revendications précédentes, caractérisé en ce que l'élément élastiquement déformable (2) est un bloc sensiblement cylindrique en un matériau élastomètre, caoutchouteux ou analogue.

## Patentansprüche

I. Türhalter, verwendbar insbesondere für die Türen eines Kraftfahrzeuges, und der Gattung, die ein elastisch verformbares, der besagten Tür (14) oder der Einfassung (15) dieser Tür zugeordnetes Glied (2) umfasst, das während der Türbewegung gedrückt werden kann, damit ein harter Punkt geschaffen wird, der, nach dessen Überschreiten, insbesondere das Festhalten der Tür in voller Offenstellung ermöglicht, dadurch gekennzeichnet, dass das elastisch verformbare Glied (2) einen ersten, in einem Sockel (1) regelbar montierten Teil (3), und einen zweiten, von einem Reiborgan (6) bedeckten Teil (5) aufweist, wobei das Reiborgan sich durch Gleiten und ohne Rollen auf der Einfassung stützt, wenn der Sockel (1) mit der Tür (14) fest verbunden ist, oder auf der Tür (14) stützt, wen der Sockel (1) mit der Einfassung (15) fest verbunden ist.

2. Türhalter nach Anspruch 1, dadurch gekennzeichnet, dass der Sockel (1) einen ein röhrenförmiges Gehäuse (4) bilden Teil, in welchem der besagte erste Teil (3) des elastisch verformbaren Gliedes (2) enthalten ist, umfasst.

3. Türhalter nach Anspruch 1 oder 2, dadurch gekennzeichnet, dass das besagte Reiborgan (6) am besagten Sockel (1) verbunden oder nicht verbunden ist.

4. Türhalter nach einem der Ansprüche 1 bis 3, dadurch gekennzeichnet, dass das Reiborgan (6) aus einer, an dem Sockel (1) angelenkten und vorzugsweise aus zwei nacheinanderfolgenden, aneinander angelenkten Klappen (7a, 7b) gebildeten Leiste besteht.

5. Türhalter nach einem der vorangehenden Ansprüche, dadurch gekennzeichnet, dass der Sockel (1) und die Leiste aus einem einzigen Kunstoffpressling gefertigt sind, wobei die Gelenke der Leiste durch Materialverdünnung (8, 9) erhalten sind.

6. Türhalter nach einem der vorangehenden Ansprüche, dadurch gekennzeichnet, dass der besagte Sockel (1) Anschläge (13) zur Beschränkung von dem Ausschlag der Leiste umfasst.

7. Türhalter nach einem der Ansprüche 1 bis 3, dadurch gekennzeichnet, dass das Reiborgan (6) aus einem, vom Sockel (1) unabhängigen und am Ende des besagten zweite Teils (5) des elastisch verformbaren Glieds (2) durch Einklemmen oder dergleichen befestigten Zapfen (16) besteht.

8. Türhalter nach Anspruch 7, dadurch gekennzeichnet, dass der besagte Zapfen (16) eine kreuzförmige Wandanordnung (20) aufweist, die dessen Drehungsverriegelung im elastische verformbaren Glied (2) ermöglicht.

9. Türhalter nach einem der vorangeheden Ansprüche, dadurch gekennzeichnet, dass die Justierung des elastisch verformbaren Gleids (2) im röhrenförmigen Gehäuse (4) des Sockels (1) durch eine spiralförmige Rille (2a, 4a) erhalten ist.

10. Türhalter nach einem der vorangehenden Ansprüche, dadurch gekennzeichnet, dass das elastisch verformbare Glied (2) ein im wesentlichen zylindrischer Block aus einem elastomeren, kautschukartigen oder dergleichen Material ist.

## Claims

1. Door holding device, applicable in particular to car doors, and of the type comprising a resiliently deformable element (2) associated with said door (14) or with the frame (15) of this door and which can be compressed during the movement of the door in order ro create a hard point which, after crossing, renders it possible in particular to keep the door in a fully opend position, characterized in that the resiliently deformable element (2) comprises a first part (3) a second part (5) covered with a friction organ (6) which rests through sliding and without rolling on the frame (15) if the socket (1) is solid with the door (14), or on the door (14) if the socket (1) is solid with the frame (15).

2. Device according to claim 1, characterized in that the socket (1) comprises a part forming a tubular casing (4) inside which the aforesaid first part (3) of the resiliently deformable element (2) is lodged.

3. Device according to claim 1 or 2, characterized in that the aforesaid friction organ (6) is coupled or is not coupled to the aforesaid socket (1).

Device according to one of cla4. ims 1 to 3, characterized in that the friction organ (6) consists of a tab linked to the socket (1) and preferably made up of two successive plates (7a, 7b) hinged with each other.

5. Device according to one of the preceding claims, characterized in that the socket (1) and the tab are made of a single synthetic casting, the hinges of the tab being obtained through a thinning down of matter (8, 9).

6. Device according to one of the preceding claims, characterized in that the aforesaid socket (1) comprises thrusts (13) for limiting the deflection of the tab.

7. Device according to one of claims 1 to 3, characterized in that the friction organ (6) consists of a stud (16) independent of the socket (1) and fixed through clipping or similar at the end of the aforesaid second part (5) of the resiliently deformable element (2).

8. Device according to claim 7, characterized in that the aforesaid stud (16) includes a cross- shaped arrangement of partitions (20) allowing for the locking thereof against rotation inside the resiliently deformable element (2).

9. Device according to one of the preceding claims, characterized in that the fitting of the resiliently deformable element (2) in the tubular casing (4) of the socket (1) is obtained by means of an helicoidal groove (2a, 4a).

10. Device according to one of the preceding claims, characterized in that the resiliently deformable element (2) is a substantially cylindrical block made of an elastromeric, rubbery or similar matter.
